# EUROPÄISCHE PATENTSCHRIFT

(11) **EP 0 758 421 B1**
(45) Veröffentlichungstag und Bekanntmachung des Hinweises auf die Patenterteilung: **04.02.1998**
(21) Anmeldenummer: 95915801.5
(22) Anmeldetag: 13.04.1995
(51) Int. Cl.: E03F 5/22

(54) **SPÜLVENTIL**
FLUSH VALVE
ROBINET DE VIDANGE

(30) Priorität: 30.04.1994 DE 4415233
(43) Veröffentlichungstag der Anmeldung: 19.02.1997
(73) Patentinhaber: A B S PUMPS LTD., Wexford (IE)
(72) Erfinder: TRIMBORN, Rolf, D-53721 Siegburg (DE)
(74) Vertreter: Patentanwälte Lippert, Stachow, Schmidt & Partner
(86) Internationale Anmeldenummer: DE9500537
(87) Internationale Veröffentlichungsnummer: WO9530060

(56) Entgegenhaltungen:
- EP-A- 0 384 903
- BE-A- 397 728
- GB-A- 2 060 422
- US-A- 4 108 203

## Beschreibung

Die Erfindung betrifft ein Spülventil zum Aufwirbeln von Sedimentationen und zum Aufbrechen und Einmischen von Schwimmdecken bildenden Stoffen in Pumpstationen, insbesondere in Abwasserpumpstationen, welches mit einer Pumpeneinheit, insbesondere mit einer Tauchmotorpumpe, verbunden ist und während einer einstellbaren Zeitdauer die Druckseite der Pumpeneinheit mit der Pumpstation verbindet und so eine Zirkulation des Pumpenmediums innerhalb der Pumpstation erzielt, bestehend aus einem Ventilgehäuse, mit einem Auslaß und einem mit der Druckseite der Pumpe verbundenen Einlaß, einen am Ventilgehäuse abdichtend angebrachten Ventilbecher und einem Ventilkörper, welcher in der Ventilöffnungsposition im Ventil becher ruht und in der Ventilschließposition vor einem auslaßseitig im Ventilgehäuse angebrachten Dichtsitz sitzt, wie von Patentschrift US-A-4,108,203 schon bekannt ist.

Bei einem anderen bekannten Spülventil der genannten Art (EP-A-0 384 903) ist an dem Ventilgehäuse ein Balg abdichtend befestigt, der eine abdichtend befestigte Membran und ein Ventilelement enthält, das abhängig von der Drucksituation in dem Ventil in seiner ersten Ruheposition gegen einen Sitz in dem Ventil abdichtet und somit letzteres schlieBt und das in seiner anderen Ruhestellung in dem Ventilbecher aufgenommen wird, ohne den Durchfluß durch das Ventil zu behindern. Bei diesem Ventil wird durch die Strömung des Pumpenmediums im Ventilkörper ein Unterdruck erzeugt, der die Membran beeinfluBt und das Schließen des Ventils nach einer bestimmten Zeit verursacht. Die Membran wird von dem erzeugten Unterdruck nach oben bewegt und bewegt somit auch den Ventilkörper. Die Geschwindigkeit der Bewegung der Membran in Richtung des Ventilgehäuses wird dadurch geregelt, daß der Ventil kopf eine Öffnung aufweist, die den Durchfluß eines Dämpfungsmediums, welches im Balg enthalten ist, in den Raum zwischen den Ventilkopf und der Membran gestattet. Die GröBe der Öffnung und die Höhe des Unterdrucks bestimmen dabei die Geschwindigkeit unmittelbar. Als Dämpfungsmedium dient in der Regel Öl.

Die Geschwindigkeit wird aber auch durch die Viskosität des Dämpfungsmediums beeinfluBt und ist daher stark temperaturabhängig. Das Einstellen der Spülzeit auf verschiedene Flüssigkeitstemperaturen muß daher mit einem am Spülventil angebrachten Regulierventil erfolgen und ist somit nicht ohne weiteres für den Betreiber der Pumpstation beliebig variierbar.

Ferner nimmt dieses Spülventil sehr viel Raum ein, insbesondere durch den angebrachten Balg, und besitzt ein relativ hohes Gewicht.

Der Erfindung liegt daher die Aufgabe zugrunde, ein neues Spülventil zu entwickeln, dessen Spülzeit nicht temperaturabhängig ist, d. h., daB keine Nachregulierungen an dem Ventil bei verschiedenen Temperaturen erfolgen müssen, dessen Spülzeit desweiteren von Fall zu Fall beliebig einstellbar ist und daß darüber hinaus mit relativ kleinen Abmessungen und kleinem Gewicht herzustellen ist.

Erfindungsgemäß wird diese Aufgabe mit einem Spülventil gelöst, welches dadurch gekennzeichnet ist, daß an dem Ventilbecher eine in diesen wirkende Vorrichtung zur Arretierung des Ventilkörpers in dessen Ruheposition angeordnet ist und daß nach Betätigung der Arretiervorrichtung der Ventilkörper vom in Förderrichtung der Pumpe vorbeiströmenden Pumpenmedium aus seiner Ruheposition im Ventilbecher gegen den Dichtsitz förderbar ist.

Das erfindungsgemäße Spülventil zeigt somit keine Abhängigkeit bezüglich der Spülzeit gegenüber der Flüssigkeitstemperatur, die in der Pumpenstation herrscht. Darüber hinaus kann die Spülzeit außerhalb der Pumpstation vom Betreiber von Fall zu Fall beliebig eingestellt werden, ohne daß Einstellungen am Ventilkörper selbst vorgenommen werden müßten. Ferner erfolgt durch die Einsparung eines Balgs eine große Gewichts- und Volumenreduktion des gesamten Spülventils. Durch die Vermeidung von öligen Dämpfungsmedien entfällt auch die Gefahr von Ölaustritt in die Pumpenstation bei Beschädigung und die damit verbundene Umweltbelastung.

In bevorzugter Ausführung ist als Arretiervorrichtung ein Arbeitszylinder mit einer Kolbenstange vorgesehen und die Kolbenstange ist durch eine Öffnung im Ventilbecher vor den Ventilkörper schiebbar angeordnet, wobei die Kolbenstange in ausgefahrener Position den Ventilkörper arretiert und in zurückgezogener Position freigibt. Es ist jedoch auch eine Ausführung denkbar, bei dem keine Teile der Arretiervorrichtung in den Ventilbecher sich erstrecken, so z. B. ein in einem Arbeitszylinder verschiebbar angeordneter Permanentmagnet, der in ausgefahrener Position einen magnetischen Ventilkörper arretiert. Durch Zurückfahren des Permanentmagneten wird dann die auf den Ventilkörper augeübte Magnetkraft soweit reduziert, daß dieser freigegeben wird.

Zweckmäßigerweise ist die Öffnung an der zum Auslaß weisenden Seite des Ventilbechers angeordnet.

In bevorzugter Ausführung wird der Arbeitszylinder pneumatisch oder hydraulisch oder elektromagnetisch betätigt.

Es ist jedoch auch eine Ausführung denkbar, bei der der Arbeitszylinder rein mechanisch betätigt wird.

Typischerweise weist das Ventilgehäuse die Gestalt eines Zylinders auf und als Ventilkörper ist eine Kugel vorgesehen.

In einer Ausführungsform weist der Ventilkörper eine höhere Dichte auf als das zu fördernde Medium und der Ventil becher weist nach Einbau des Ventils in die Pumpenstation nach unten. Durch die Betätigung der Arretiervorrichtung wird dann der Ventilkörper nach oben vom Förderstrom des Pumpenmediums mitgerissen und vor den Dichtsitz gebracht.

In einer anderen Ausführung weist der Ventilkörper hingegen eine niedrigere Dichte auf als das zu fördernde Medium und der Ventilbecher weist nach Einbau des Ventils in die Pumpenstation nach oben. Durch die Betätigung der Arretiervorrichtung wird dann der Ventilkörper nach unten über den Förderstrom der Pumpe vor den Dichtsitz gebracht.

Ein solches Spülventil kann sowohl am Auslauf der Pumpe oder an der Pumpenleitung eingebaut werden.

Vorzugsweise ist der Einlaßquerschnitt kleiner als der Auslaßquerschnitt, um einen Unterdruck zu erzeugen, der die Betätigung der Kugel begünstigt.

Die Erfindung ist in der Zeichnung beispielsweise veranschaulicht und im nachstehenden im einzelnen anhand der Zeichnung beschrieben. Es zeigen:
Fig. 1 ein Spülventil mit unten liegendem Ventilkörper,
Fig. 2 ein Spülventil mit oben liegendem Ventilkörper.

Wie aus der Zeichnung zu sehen ist, besteht das Spülventil 1 aus einem Ventilgehäuse 2 mit einem Einlaß 3 und einem Auslaß 4, wobei der Einlaßquerschnitt 14 kleiner als der Auslaßquerschnitt 15 ist, um einen Unterdruck bei der Förderung im Ventilgehäuse 2 zu erzielen. Der Einlaß 3 ist dabei mit der Druckseite der Pumpe verbunden. An dem Ventilgehäuse 2 ist ein Ventil becher 5 angebracht. In dem Ventilgehäuse 2 befindet sich ein kugelförmiger Ventilkörper 6. Diese Kugel 6 ruht in der Ventilöffnungsposition I im Ventilbecher 5. In der Ventilschließposition II befindet sich die Kugel 6 vor einem vor dem Auslaß 4 im Ventilgehäuse 2 angebrachten Dichtsitz 7.

Wie in beiden Figuren ersichtlich ist, sind die gezeigten Ventile 1 an der Druckleitung 12 angebracht. Zur Erleichterung der Montage weist das Ventil 1 eine Öse 13 auf.

Der Ventilbecher 5 weist eine Öffnung 8 auf, die auslaßseitig angeordnet ist.

Durch diese Öffnung 8 ragt eine Kolbenstange 10 in das Spülventilinnere hinein. Die Kolbenstange 10 ist mit dem Arbeitszylinder 9 verbunden, welcher über die Pneumatikleitungen 11 betätigbar ist.

In der Ventilöffnungsposition I ist die Kolbenstange 10 aus dem Pneumatikzylinder 9 herausgedrückt. Der Pumpendruck geht wegen der nach unten gehaltenen Kugel 6 durch die Spülleitung und den Auslaß 4. Der Betreiber kann nach freiem Ermessen diese Spülposition eingestellt halten. Nach Umschalten auf Förderung wird die ausgefahrene Kolbenstange 10 zurück in den Pneumatikzylinder 9 gedrückt. Die Kolbenstange 10 gibt somit den Weg für die Kugel 6 frei. Das an der Kugel 6 vorbeiströmende Pumpenmedium reißt die Kugel 6 vor den Dichtsitz 7 und beendet somit die Spülung.

Bei der in der Figur 1 gezeigten Ausführung ist die Kugel 6 schwerer als das zu fördernde Pumpenmedium und liegt demzufolge im Spülventil 1 unten.

Das in der Fig. 2 gezeigte Ausführungsbeispiel hingegen zeigt ein Spülventil, bei dem die Kugel 6 leichter als das zu fördernde Pumpenmedium ist und somit im Spülventil aufschwimmt.

Durch Ausschalten der Pumpe wird durch den sich einstellenden Druckausgleich des Pumpenmediums zwischen Einlaß 3 und Auslaß 4 der Anpreßdruck der Kugel 6 auf den Dichtsitz 7 aufgehoben. Je nach Ausführungsbeispiel schwimmt dann die Kugel 6 im Pumpenmedium auf oder sinkt in diesen nach unten, bis daß sie vom Ventilbecher 5 aufgenommen wird und mittels der Kolbenstange 10 wieder arretierbar ist.

## Patentansprüche

1. Spülventil zum Aufwirbeln von Sedimentationen und zum Aufbrechen und Einmischen von Schwimmdecken bildenden Stoffen in Pumpstationen, insbesondere in Abwasserpumpstationen, welches mit einer Pumpeneinheit, insbesondere mit einer Tauchmotorpumpe, verbunden ist und während einer einstellbaren Zeitdauer die Druckseite der Pumpeneinheit mit der Pumpstation verbindet und so eine Zirkulation des Pumpenmediums innerhalb der Pumpstation erzielt, bestehend aus
- einem Ventilgehäuse mit einem Auslaß und einem mit der Druckseite der Pumpe verbundenen Einlaß,
- einem am Ventilgehäuse abdichtend angebrachten Ventilbecher und
- einem Ventilkörper, welcher in der Ventilöffnungsposition im Ventilbecher ruht und in der Ventilschließposition vor einem auslaßseitig im Ventilgehäuse angebrachten Dichtsitz sitzt,
**dadurch gekennzeichnet,** daß an dem Ventilbecher (5) eine in diesen wirkende Vorrichtung zur Arretierung des Ventilkörpers (6) in dessen Ruheposition angeordnet ist und daß nach Betätigung der Arretiervorrichtung der Ventilkörper (6) vom in Förderrichtung der Pumpe vorbeiströmenden Pumpenmedium aus seiner Ruheposition im Ventilbecher (5) gegen den Dichtsitz (7) förderbar ist.

2. Spülventil nach Anspruch 1, **dadurch gekennzeichnet,** daß als Arretiervorrichtung ein Arbeitszylinder (9) mit einer Kolbenstange (10) vorgesehen ist und daß die Kolbenstange (10) durch eine Öffnung (8) im Ventilbecher (5) vor dem Ventilkörper (6) schiebbar angeordnet ist, wobei die Kolbenstange (10) in ausgefahrener Position den Ventilkörper (6) arretiert und in zurückgezogener Position freigibt.

3. Spülventil nach Anspruch 2, **dadurch gekennzeichnet,** daß die Öffnung (8) an der zum Auslaß (4) weisenden Seite des Ventilbechers (5) angeordnet ist.

4. Spülventil nach Anspruch 2 oder 3, **dadurch gekennzeichnet,** daß der Arbeitszylinder (9) pneumatisch oder hydraulisch oder elektromagnetisch betätigbar ist.

5. Spülventil nach einem der Ansprüche 1 bis 4, **dadurch gekennzeichnet,** daß das Ventilgehäuse (2) die Gestalt eines Zylinders aufweist und als Ventilkörper (6) eine Kugel vorgesehen ist.

6. Spülventil nach einem der Ansprüche 1 bis 5, **dadurch gekennzeichnet,** daß der Ventilkörper (6) eine niedrigere Dichte aufweist als das zu fördernde Medium und daß der Ventil becher (5) nach Einbau des Ventils (1) nach oben weist.

7. Spülventil nach einem der Ansprüche 1 bis 5, **dadurch gekennzeichnet,** daß der Ventilkörper (6) eine höhere Dichte aufweist als das zu fördernde Medium und daß der Ventilbecher (5) nach Einbau des Ventils (1) nach unten weist.

8. Spülventil nach einem der Ansprüche 1 bis 7, **dadurch gekennzeichnet,** daß der Einlaßquerschnitt (14) kleiner als der Auslaßquerschnitt (15) ist.

## Claims

1. Flush valve for creating turbulence in sedimentations and for breaking up and blending substances that form surface scum in pumping stations, more particularly in effluent pumping stations, the valve being connected to a pump unit, more particularly to a submersible motor-driven pump, and connecting the delivery side of the pump unit to the pumping station for an adjustable duration and thereby achieving circulation of the pumped medium inside the pumping station, and comprising:
- a valve case having an outlet and having an inlet connected to the delivery side of the pump,
- a valve cup mounted sealingly on the valve case, and
- a valve body which in the valve opening position rests in the valve cup and in the valve closure position rests in front of a sealing seat mounted in the valve case on the outlet side,
characterised in that a device for immobilising the valve body (6) in its rest position is arranged on the valve cup (5) and operates thereinto and that after the immobilizing device has been actuated the valve body (6) can be advanced by the pumped medium flowing past in the pump's delivery direction from its rest position in the valve cup (5) and up against the sealing seat (7).

2. Flush valve according to claim 1, characterised by the provision of a working cylinder (9) with a piston rod (10) as the immobilizing device and by the fact that the piston rod (10) is arranged before the valve body (6) so as to be able to slide through an opening (8) in the valve cup (5), the piston rod (10) immobilizing the valve body (6) in the extended position and releasing it in the retracted position.

3. Flush valve according to claim 2, characterised in that the opening (8) is disposed on the face of the valve cup (5) that points towards the outlet (4).

4. Flush valve according to claim 2 or 3, characterised in that the working cylinder (9) is adapted to be actuated pneumatically or hydraulically or electromagnetically.

5. Flush valve according to any of claims 1 to 4, characterised in that the valve case (2) has the shape of a cylinder and a sphere is provided as the valve body (5).

6. Flush valve according to any of claims 1 to 5, characterised in that the valve body (6) has a lesser density than the medium being conveyed and that the valve cup (5) points upwards once the valve (1) is installed.

7. Flush valve according to any of claims 1 to 5, characterised in that the valve body (6) has a greater density than the medium being conveyed and that the valve cup (5) points downwards once the valve (1) is installed.

8. Flush valve according to any of claims 1 to 7, characterised in that the inlet cross-section (14) is smaller than the outlet cross-section (15).

## Revendications

1. Vanne de vidange pour soulever en tourbillons des dépôts de sédiments et pour rompre et mettre en mélange des substances formant des chapeaux flottants dans des stations de pompage, en particulier dans des stations de pompage des eaux d'égout, qui est raccordée à une unité de pompage, en particulier à une pompe à moteur submersible, et qui, pendant une période de temps de durée réglable, raccorde le côté refoulement de l'unité de pompage à la station de pompage et établit ainsi une circulation du fluide pompé à l'intérieur de la station de pompage, vanne constituée
- d'un corps de vanne présentant une sortie et une entrée raccordée au côté refoulement de la pompe,
- d'une chapelle rapportée, de façon étanche, sur le corps de vanne, et
- d'un obturateur de vanne qui, dans la position d'ouverture de la vanne, repose dans la chapelle et qui, dans la position de fermeture de la vanne, se place devant un siège d'étanchéité aménagé, du côté de la sortie, dans le corps de vanne,
caractérisée en ce que, sur la chapelle (5), est monté un dispositif agissant à l'intérieur de cette dernière pour bloquer l'obturateur de vanne (6) dans sa position de repos et en ce qu'après l'actionnement du dispositif de blocage, l'obturateur de vanne (6) peut, de sa position de repos dans la chapelle (5), être transporté contre le siège d'étanchéité (7) par du fluide pompé s'écoulant devant lui dans la direction de refoulement de la pompe.

2. Vanne de vidange selon la revendication 1, caractérisée en ce qu'il est prévu, comme dispositif de blocage, un vérin (9) comportant une tige de piston (10) et en ce que la tige de piston (10) est montée coulissante dans une ouverture (8) ménagée dans la chapelle (5) devant l'obturateur de vanne (6), la tige de piston (10) bloquant alors l'obturateur de vanne (6) en position sortie et le libérant en position rentrée.

3. Vanne de vidange selon la revendication 2, caractérisée en ce que l'ouverture (8) est située sur le côté, tourné vers la sortie (4), de la chapelle (5).

4. Vanne de vidange selon la revendication 2 ou 3, caractérisée en ce que le vérin (9) est à actionnement pneumatique ou hydraulique ou électromagnétique.

5. Vanne de vidange selon l'une quelconque des revendications 1 à 4, caractérisée en ce que le corps de vanne (2) présente la forme d'un cylindre et une boule est prévue en tant qu'obturateur de vanne (6).

6. Vanne de vidange selon l'une quelconque des revendications 1 à 5, caractérisée en ce que l'obturateur de vanne (6) présente une masse volumique plus faible que celle du fluide à transporter et en ce que la chapelle (5) est, après le montage de la vanne (1), tournée vers le haut.

7. Vanne de vidange selon l'une quelconque des revendications 1 à 5, caractérisé en ce que l'obturateur de vanne (6) présente une masse volumique plus élevée que celle du fluide à transporter et en ce que la chapelle (5) est, après le montage de la vanne (1), tournée vers le bas.

8. Vanne de vidange selon l'une quelconque des revendications 1 à 7, caractérisée en ce que la section de passage à l'entrée (14) est plus petite que la section de passage à la sortie (15).
